# EUROPÄISCHE PATENTANMELDUNG

(11) **EP 0 951 859 A1**
(43) Veröffentlichungstag der Anmeldung: **27.10.1999**
(21) Anmeldenummer: 99106978.2
(22) Anmeldetag: 09.04.1999
(51) Int. Cl.: A47L 13/11

(54) **Bodenwischgerät**

(30) Priorität: 22.04.1998 DE 29807244 U
(71) Anmelder: Haug, Siegtraud, 86343 Königsbrunn (DE)
(72) Erfinder: Haug, Siegtraud, 86343 Königsbrunn (DE)
(74) Vertreter: Liebau, Gerhard, Dipl.-Ing.

(57) **Zusammenfassung**

Beschrieben ist ein Bodenwischgerät mit einem Kopfteil (1), welches einen sich in seiner Längsrichtung erstreckenden Schacht (2) aufweist, der einen im wesentlichen T-förmigen Querschnitt besitzt und von den gegenüberliegenden Schachtwänden (2a) einwärts gerichtete Haltevorsprünge (3) aufweist. Eine aus Moosgummi oder dgl. bestehende Wischleiste (4) ist mit einer Halteeinrichtung versehen, welche an dem der Wischkante (4a) gegenüberliegenden Randbereich der Wischleiste befestigt ist und zwei separate, aus Kunststoff bestehende Halteleisten (6, 7) aufweist. Diese sind an gegenüberliegenden Breitseiten der Wischleiste (4) angeordnet und an ihren Außenseiten jeweils mit einem sich in ihrer Längsrichtung erstreckenden Vorsprung (6a, 7a) versehen. Zumindest an der einen Halteleiste (6) sind mehrere in Abstand voneinander angeordnete Haltezapfen (8) mit verdicktem Kopf (9) vorgesehen, die mit der Halteleiste (6) aus eiem Teil gespritzt sind. An der anderen Halteleiste (7) sind Öffnungen (11) zum druckknopfartigen Einrasten des jeweiligen Kopfes (9) vorgesehen. Die Wischleiste (4) ist mit Bohrungen (13) zum Durchtritt der Haltezapfen (8) versehen. Die Halteeinrichtung ist von der Stirnseite des Kopfteiles (1) her in dessen Schacht (2) einschiebbar.

## Beschreibung

Die Erfindung betrifft ein Bodenwischgerät mit einem Kopfteil, welches einen sich in seiner Längsrichtung erstreckenden Schacht aufweist, der einen im wesentlichen T-förmigen Querschnitt besitzt und von den gegenüberliegenden Schachtwänden einwärts gerichtete Haltevorsprünge aufweist, mit einer aus Moosgummi oder dgl. bestehenden Wischleiste und mit einer Halteeinrichtung, welche an dem der Wischkante gegenüberliegenden Randbereich der Wischleiste befestigt ist und zwei aus Kunststoff bestehende Halteleisten aufweist, die an gegenüberliegenden Breitseiten der Wischleiste angeordnet sind und an ihren Außenseiten jeweils mit einem sich in ihrer Längsrichtung erstreckenden Vorsprung versehen sind, wobei die Halteeinrichtung von der Stirnseite des Kopfteiles her in dessen Schacht einschiebbar ist und dabei ihre Vorsprünge da Haltevorsprünge am Kopfteil hintergreifen und die Halteleisten durch die Elastizität der Wischleiste klemmend an die Haltevorsprünge angedrückt werden.

Bei einem derartigen bekannten Bodenwischgerät, welches einen ähnlichen Aufbau aufweist wie das in dar DE 93 05 564 U1 beschriebene Reinigungsgerät, basteht die Halteeinrichtung aus einem im Querschnitt im wesentlichen U-förmigen Kunststoffprofil, dessen beide U-Schenkel jeweils eine Halteleiste bilden. Ein Streifen aus Moosgummi ist der Länge nach gefaltet und in dem Kunststoffprofil mittels Klebstoff befestigt. Das Einkleben ist umständlich und zeitraubend. Das Falten des Moosgummistreifens und das Einschieben des gefalteten Moosgummistreifens zwischen die U-Schenkel erfordert viel Geschicklichkeit. Trotzdem läßt es sich nicht vermeiden, daß die aufeinandergefalteten Längsränder des Moosgummistreifens nicht exakt miteinander fluchten, was den Wischeffekt nachteilig beeinflussen kann. Außerdem wurde festgestellt, daß das als Halteeinrichtung dienende Kunststoffprofil in dem Schacht des Kopfteiles nicht ausreichend gegen Verschiebung gesichert ist. Es kann sich beim Arbeiten mit dem Bodenwischgerät in Längsrichtung des Kopfteiles verschieben und steht dann seitlich über das Kopfteil vor. Die ungenügende Sicherung gegen Verschieben ist dadurch bedingt, daß die Halteleisten durch den Moosgummi der Wischleiste nicht mit ausreichender Anpreßkraft an die Haltevorsprünge des Schachtes angedrückt werden. Die ungenügende Anpreßkraft ist einerseits darauf zurückzuführen, daß die beiden Halteleisten an ihren oberen Längsrändern durch den Quersteg des U-Profils fest miteinander verbunden sind und deshalb in diesem Bereich nicht durch den Moosgummi nach außen gedrückt werden können. Andererseits kann auch der gefaltete Moosgummi nicht mit genügend großer Vorspannung zwischen die Halteleisten eingeschoben werden, weil bei großer Vorspannung die Montage erschwert wäre und außerdem die Halteleisten durch den Moosgummi zu stark auseinandergespreizt werden würden, solange sie noch nicht in den Schacht des Kopfteiles eingeschoben sind. Sinn und Zweck der Halteeinrichtung ist es jedoch, daß die Halteeinrichtung zusammen mit der daran befestigten Wischleiste eine Austauscheinheit bildet, die bei Abnutzung oder Beschädigung der Wischleiste gegen eine neue Austauscheinheit unter Beibehaltung des ursprünglichen Kopfteiles ausgetauscht werden kann. Es muß daher damit gerechnet werden, daß die Austauscheinheit längere Zeit beim Hersteller, Händler oder Kunden ohne ein Kopfteil aufbewahrt wird und sich während der Liegezeit die Halteleisten verformen können.

Der Erfindung liegt daher die Aufgabe zugrunde, ein Bodenwischgerät der eingangs erwähnten Art zu schaffen, bei welchem die aus Halteeinrichtung und Wischleiste bestehende Austauscheinheit ohne weitere Hilfsmittel sicher in dem Schacht des Kopfteiles gehalten ist, sich die Austauscheinheit trotzdem leicht auswechseln läßt und ferner die Austauscheinheit kostengünstig herstellbar ist.

Dies wird nach der Erfindung dadurch erreicht, daß zwei separate Halteleisten vorgesehen sind, daß zumindest an der einen Halteleiste mehrere in Abstand voneinander angeordnete Haltezapfen mit verdicktem Kopf vorgesehen sind, die mit der Halteleiste aus einem Teil gespritzt sind, daß an der anderen Halteleiste Öffnungen zum druckknopfartigen Einrasten des jeweiligen Kopfes vorgesehen sind und daß die Wischleiste mit Bohrungen zum Durchtritt der Haltezapfen versehen ist.

Dank dieser Ausgestaltung ist die Austauscheinheit, bestehend aus den beiden Halteleisten und der Wischleite, kostengünstig herstellbar. Der Zusammenbau dieser Teile ist denkbar einfach, erfordert wenig Geschick und vor allem auch keinen Klebstoff. Die Haltezapfen der einen Halteleiste werden einfach durch die Bohrungen der Wischleiste hindurchgesteckt. Dann wird die andere Halteleiste an der gegenüberliegenden Seite der Wischleiste aufgelegt, so daß ihre Öffnungen mit den Köpfen der Zapfen fluchten. Bei Druck auf diese andere Wischleiste werden die Köpfe durch die Öffnungen dieser Wischleiste gedrückt und rasten druckknopfartig in diesen Öffnungen ein, wobei diese Verbindung jedoch im Gegensatz zu einem Druckknopf nicht mehr lösbar ist. Die Dicke der Wischleiste ist so bemessen, daß die beiden Halteleisten in den Bereichen zwischen den einzelnen Zapfen nach außen gedrückt werden. Im Bereich der Zapfen haben jedoch die Wischleisten einen äußeren Abstand voneinander, der das anfängliche Einschieben der Austauscheinheit in den Schacht des Kopfteiles erleichtert. Nach dem Einschieben der Austauscheinheit werden die beiden Halteleisten in den zwischen den Zapfen liegenden Bereichen durch die Elastizität des Moosgummis nach außen gegen die Haltevorsprünge des Kopfteiles gedrückt, wodurch die Austauscheinheit klemmend in dem Schacht gehalten ist. Da die beiden Halteleisten vor dem Zusammenbau zunächst voneinander getrennt sind, kann der Zusmamenbau durch einfaches Übereinanderlegen der einen Halteleiste, der Wischleiste und der anderen Halteleiste und dann durch Andrücken der anderen Halteleiste erfolgen. Infolgedessen kann eine Wischleiste mit entsprechend großer Dicke gewählt werden, um anschließend auch eine ausreichende Anpreßkarft zu gewährleisten.

Vorteilhafte Ausgestaltungen der Erfindung sind in den Unteransprüchen gekennzeichnet.

Die Erfindung ist in folgendem, anhand eines in der Zeichnung dargestellten Ausführungsbeispieles näher erläutert. Es zeigen:
- Figur 1: einen Querschnitt des Kopfteiles sowie der Halteleisten im Bereich eines der Haltezapfen,
- Figur 2: einen Querschnitt in einem zwischen den Zapfen liegenden Bereich,
- Figur 3: die Innenansicht einer Halteleiste.

Das aus Kunststoff bestehende Kopfteil 1 weist einen Schacht 2 mit im wesentlichen T-förmigem Querschnitt auf. Der Schacht 2 erstreckt sich in Längsrichtung des Kopftteiles 1. Von gegenüberliegenden Schachtwänden 2a aus erstrecken sich Haltevorsprünge einwärts, d.h. aufeinander zu. Die Wischleiste 4 besteht aus Moosgummi oder einem anderen geeigneten Material. Sie weist vor dem Zusammenbau einen im wesentlichen rechteckigen Querschnitt auf. Zweckmäßig besteht die Wischleiste aus einem einzigen Stück, welches durch einen sich in Längsrichtung der Wischleiste erstreckenden Einschnitt 5 in zwei Wischkanten 4a aufgeteilt ist. Der Einschnitt 5 erstreckt sich nur über einen Teil der Gesamthöhe der Wischleiste 4, etwa über ein Drittel bis die Hälfte ihrer Gesamthöhe.

Ferner sind zwei zunächst voneinander getrennte Halteleisten 6, 7 vorgesehen. Diese Halteleisten 6, 7 bestehen aus Kunststoff, zweckmäßig Polyäthylen. Jede der Halteleisten 6, 7 weist einen nach außen gerichteten Vorsprung 6a bzw. 7a auf, der sich in Längsrichtung der jeweiligen Halteleiste erstreckt. Die eine Halteleiste 6 ist in mit mehreren in Abstand voneinander angeordneten Haltezapfen 8 versehen. Die Haltezapfen 8 bestehen mit der Halteleiste 6 aus einem Stück und sind beim Spritzen der Halteleiste 6 an diese angeformt. Die Haltezapfen 8 können einen gegenseitigen Abstand von etwa 100 mm aufweisen.

Jeder Haltezapfen 8 ist mit einem Kopf 9 versehen. Der Kopf 9 ist zu seinem freien Ende hin konisch verjüngt. Der Kopf 9 weist an seiner der zugehörigen Helteleiste 6 zugekehrten Seite einen senkrecht zu seiner Achse verlaufenden Absatz 9a auf. Die Haltezapfen 8 sind ferner über Versteifungsrippen 10 mit der zugehörigen Halteleiste 6 verbunden. Zumindest ein Teil dieser Versteifungsrippen 10 erstreckt sich bis zu der gegenüberliegenden Halteleiste 7, so daß das äußere Ende der Versteifungsrippe 10 einen Anschlag 10a für die gegenüberliegende Halteleiste 7 bildet. Die andere, gegenüberliegende Halteleiste 7 weist für jeden Kopf 9 eine Öffnung 11 auf, deren Durchmesser kleiner ist als der Durchmesser des Kopfes 9. Der Durchmesser der Öffnung 11 entspricht in etwa dem Durchmesser des Haltezepfens 8. Der konisch verjüngte Kopf 9 kann unter Anwendung entsprechend hohen Druckes durch die kleinere Öffnung 11 hindurchgedrückt werden und verrastet dann mit seinem Absatz 9a hinter dieser Öffnung 11.

Ferner ist jede der Halteleisten 6, 7 an ihrer der Wischleiste 4 zugekehrten Innenseite zweckmäßig mit einer scharfkantigen Rippe 12 versehen, die sich in Längsrichtung der Halteleiste 6, 7 erstreckt. Die scharfkantige Rippe 12 dringt in die Wischleiste 4 ein und stellt somit eine gute Verbindung zwischen Wischleiste und Halteleiste 6, 7 her.

Ferner ist die Wischleiste 4 mit Querbohrungen 13, die durch Stanzen hergestellt werden können, für jeden der Haltezapfen 8 versehen. Die Wischleiste 4 weist ursprünglich eine Dicke auf, die größer ist als die in Figur 2 ersichtliche Dicke d1. Beim Zusammenbau der Wischleiste 4 mit den beiden Halteleisten 6, 7 werden die Haltezapfen 8 durch die Bohrungen 13 der Wischleiste 4 gesteckt. Es wird dann die Helteleiste 7 auf die der Halteleiste 6 gegenüberliegende Seite der Wischleiste 7 gelegt, so daß ihre Bohrungen 11 mit den Köpfen 9 der Haltezapfen 8 fluchten. Mittels einer geeigneten Vorrichtung werden dann die beiden Halteleisten 6, 7 unter teilweiser Zusammenpressung der Wischleiste 4 aufeinanderzu gedrückt, bis die Köpfe 9 in der Halteleiste 7 eingerastet sind. Infolge der Elastizität der Halteleisten 6, 7 werden diese in den zwischen den Haltezapfen 8 liegenden Bereichen durch die Wischleiste auseinandergedrückt. Beim Einschieben der aus den beiden Halteleisten 6, 7 und der Wischleiste 4 bestehenden Austauscheinheit in den Schacht 2 des Kopfteiles 1 werden die Helteleisten 6, 7 durch die Vorspannung der Wischleiste 4 an die Haltevorsprünge 3 angedrückt. Auf diese Weise ist die Austauscheinheit in dem Kopfteil 1 gegen Verschiebung in Schachtlängsrichtung gesichert. Eine zusätzliche Sicherung wird noch dadurch erreicht, daß an den Versteifungsrippen 10 die Anschläge 10a vorgesehen sind. Durch entsprechende Längenbemessung der Verstaifungsrippen 10 kann die Vorspannkraft der Wischleiste 4 unterstützt werden. Die Anschläge 10a sorgen für eine zusätzliche Klemmung, da sie das Zusammendrücken der Halteleisten 6, 7 begrenzen.

## Patentansprüche

1. Bodenwischgerät, mit einem Kopfteil, welches einen sich in seiner Längsrichtung erstreckenden Schacht aufweist, der einen im wesentlichen T-förmigen Querschnitt besitzt und von den gegenüberliegenden Schachtwänden einwärts gerichtete Haltevorsprünge aufweist, mit einer aus Moosgummi oder dgl. bestehenden Wischleiste und mit einer Halteeinrichtung, welche an dem der Wischkante gegenüberliegenden Randbereich der Wischleiste befestigt ist und zwei aus Kunststoff bestehende Halteleisten aufweist, die an gegenüberliegenden Breitseiten der Wischleiste angeordnet sind und an ihren Außenseiten jeweils mit einem sich in ihrer Längsrichtung erstreckenden Vorsprung versehen sind, wobei die Halteeinrichtung von der Stirnseite des Kopfteiles her in dessen Schacht einschiebbar ist und dabei ihre Vorsprünge die Haltevorsprünge am Kopfteil hintergreifen und die Halteleisten durch die Elastizität der Wischleiste klemmend an die Haltevorsprünge angedrückt werden, **dadurch gekennzeichnet**, daß zwei separate Halteleisten (6, 7) vorgesehen sind, daß zumindest an der einen Halteleiste (6) mehrere in Abstand voneinander angeordnete Haltezapfen (8) mit verdicktem Kopf (9) vorgesehen sind, die mit der Halteleiste (6) aus einem Teil gespritzt sind, daß an der anderen Halteleiste (7) Öffnungen (11) zum druckknopfartigen Einrasten des jeweiligen Kopfes (9) vorgesehen sind und daß die Wischleiste (4) mit Bohrungen (13) zum Durchtritt der Haltezapfen (8) versehen ist.

2. Gerät nach Anspruch 1, **dadurch gekennzeichnet**, daß der Kopf (9) zu seinem freien Ende hin konisch verjüngt ist und an seiner der zugehörigen Halteleiste (6) zugekehrten Seite einen senkrecht zu seiner Achse verlaufenden Absatz (9a) aufweist.

3. Gerät nach Anspruch 1 oder 2, **dadurch gekennzeichnet**, daß an dem Haltezapfen (8) ein Anschlag (10a) für die mit den Öffnungen (11) versehene Halteleiste (7) vorgesehen ist.

4. Gerät nach Anspruch 1, **dadurch gekennzeichnet**, daß an den der Wischleiste (4) zugekehrten Innenseiten der Halteleisten (6, 7) in Längsrichtung derselben verlaufende, scharfkantige Rippen (12) vorgesehen sind.

5. Gerät nach einem der vorhergehenden Ansprüche, **dadurch gekennzeichnet**, daß die Wischleiste (4) aus einem im Querschnitt rechteckigen Moosgummistück besteht, welches durch einen sich parallel zu den Halteleisten (6, 7) erstreckenden Einschnitt (5), der sich nur über einen Teil der Höhe der Wischleiste (4) erstreckt, in zwei Wischkanten (4a) aufgeteilt ist.
